# FASCICULE DE BREVET EUROPEEN

(11) **EP 0 219 444 B1**
(45) Date de publication et mention de la délivrance du brevet: **06.12.1989**
(21) Numéro de dépôt: 86460016.8
(22) Date de dépôt: 04.09.1986
(51) Int. Cl.: B27L 7/00, B27G 21/00

(54) **Machine de fendage de bois à cône fileté rotatif**
Holzspaltgerät mit drehendem Spaltkegel
Log-splitting machine with a rotatable conical splitting member

(30) Priorité: 05.09.1985 FR 8513305
(43) Date de publication de la demande: 22.04.1987
(73) Titulaire: Mécanique des 3 Moutiers, F-86120 Les Trois-Moutiers (FR)
(72) Inventeur: Maingueneau, Gérard, F-86120 Les Trois Moutiers (FR)
(74) Mandataire: Le Guen, Louis François

(56) Documents cités:
- DE-A- 1 453 288

## Description

La présente invention concerne une machine de fendage de bois à cône fileté rotatif et, plus particulièrement, un dispositif de protection de l'utilisateur vis-à-vis de la pointe du cône fileté.

Des machines de fendage de bois à cône fileté rotatif sont connues. Parmi celles-ci, on peut mentionner la machine décrite dans la demande de brevet européen EP-A-0 124 466 déposée le 25 avril 1984 par le présent demandeur. Cette machine est constituée d'une caisse montée sur pieds avec, à l'intérieur de la caisse, un cône fileté dirigé vers le bas et supporté, sous le paroi supérieure de celle-ci, par son arbre moteur, une plaque support de bûche portée, au-dessus de la paroi inférieure, sous le cône fileté, par des moyens ascenseurs commandables, la caisse comportant une porte dans une de ses parois verticales dont l'ouverture coupe les moyens d'entraînement du cône rotatif.

Cette machine est entièrement satisfaisante en ce qui concerne la sécurité de l'utilisateur. Toutefois, elle représente un matériel assez sophistiqué, donc cher, pour une partie de la clientèle potentielle. D'autre part, comme le cône fileté se trouve à l'intérieur d'un espace limité, seules des bûches calibrées peuvent être traitées.

Une machine plus simple, constituée d'une table au-dessus de laquelle tourne un cône fileté à axe horizontal, est décrite dans le document FR-A-2 415 524. Elle est équipée d'un dispositif empêchant les contacts involontaires avec la pointe. Ce dispositif est constitué par une palette verticale qui est fixée sur un bras pivotant et qui passe dans une rainure prévue dans le plateau de la table. Un moyen élastique pousse la palette vers le haut, un des bords de la palette se trouvant tout près de la pointe. Lorsqu'elle est poussée vers le bas, par la base d'une bûche, la palette dégage la pointe et, juste avant que la bûche n'ait été traversée de part en part, la palette remonte à sa position haute initiale.

Pour mettre les bûches en place sur une telle machine, il faut les élever au-dessus de la palette, c'est-à-dire bien au-dessus du niveau de la table, ce qui représente un effort non négligeable au bout d'un certain temps de travail.

Un objet de la présente invention consiste à prévoir un dispositif de sécurité sur une machine comportant un cône fileté rotatif au-dessus d'une table de travail, qui soit efficace, simple et qui ne demande pas d'effort particulier de la part de l'utilisateur.

Selon une caractéristique de l'invention, la machine, comprenant un cône à axe de rotation horizontal monté au-dessus d'une table, comporte un tube fixe, parallèle à l'axe du cône, dans lequel est montée coulissante une partie d'un bras dont l'autre partie, coudée, a son extrémité qui fait face à la pointe du cône, ladite extrémité se déplaçant entre une position très rapprochée et une position éloignée de la pointe quand le bras coulisse dans le tube, un moyen maintenant ladite extrémité sur l'axe du cône lors du coulissement et un moyen ressort rappelant continuellement ladite extrémité dans la position très rapprochée de la pointe.

Selon un mode particulier de réalisation de cette invention, le moyen maintenant ladite extrémité du bras sur l'axe du cône pehdant le coulissement est constitué par une rainure longitudinale dans une des parois du tube et une saillie sur la partie du bras qui coulisse à l'intérieur du tube, la saillie étant engagée dans ladite rainure.

Selon une autre mode de réalisation de l'invention, la section du tube est carrée et la section du bras est ronde, de diamètre sensiblement égal à la longueur du côté interne de la section du tube, et ladite rainure est prolongée perpendiculairement, à son extrémité correspondant à la position la plus éloignée de l'extrémité libre du bras par rapport à la pointe, par une rainure par laquelle la saillie peut rentrer à l'intérieur du tube, permettant au bras d'être dégagé sur le côté de la table pour placer les bûches ou en traiter particulièrement grosses.

En variante, selon une autre mode de réalisation de l'invention, le moyen maintenant ladite extrémité du bras sur l'axe du cône pendant le coulissement est constitué par un second bras fixé par une extrémité au premier et dont la partie adjacente à l'autre extrémité est parallèle à l'axe du cône et est montée coulissante dans un second tube fixe.

Selon une autre mode de réalisation de l'invention, les tubes de coulissement des deux bras se trouvent de chaque côté de la table.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
la Fig. 1 est une vue en perspective d'une machine selon l'invention, et
la Fig. 2 est une vue agrandie du système de coulissement du bras, une bûche étant représentée entre l'extrémité libre du bras et la pointe du cône.

La machine, Fig. 1, comporte une armature constituée de fers ronds soudés entre eux. Un premier fer rond 1, en forme de U, délimite les deux côtés latéraux 2 et 3 et le côté avant 4 d'une table de travail rectangulaire dont le plateau 5 est une plaque en tôle fixée au côtés 2, 3 et 4. Sous la base du fer en U 1, est soudé un pied vertical 6.

Les extrémités du fer en U 1 sont soudées aux branches verticales 8 et 9 d'un cadre 7 également en fer rond, près de son côté inférieur 10. Une traverse entre les branches 8 et 9, juste sous le niveau du plateau 5 de la table peut être prévue pour assurer la rigidité du côté arrière de celui-ci. Le cadre 7 a un côté supérieur 11.

Les côtés 8 et 9 sont prolongés vers le bas par deux pieds arrière tels que 12. Les pieds arrière 12, ainsi que le pied avant 6, peuvent être prévus télescopiques.

Le cadre 7 porte un ensemble 13 supportant le moteur d'entraînement d'un cône fileté rotatif 14 disposé au-dessus de la table de travail dont l'axe de rotation horizontal est parallèle aux côtés 2 et 3.

Le long du côté 2, à partir de l'arrière et sur une certaine longueur, est fixé un tube creux de section carrée 15. La face verticale externe du tube 15 comporte une lumière longitudinale 16 sur une grande partie de sa longueur. La lumière 16 est parallèle au côté 2 et, par conséquent, à l'axe du cône rotatif 14.

Un bras 17 de section ronde est monté coulissant dans le tube 15. La section du bras 17 a un diamètre sensiblement égal à la longueur des côtés intérieur du tube 15, de façon que le bras 17 soit enfilé sans jeu dans le tube 15. Près de son extrémité arrière qui se trouve dans le tube 15, le bras 17 comporte une saillie 18 engagée dans la lumière 16. La saillie 18 est sensiblement de la même largeur que la lumière 16 pour empêcher le pivotement du bras 17. La partie du bras 17 extérieure au tube 15 est coudée en plusieurs endroits pour passer au-dessus du niveau de la table et finir en une portion rectiligne alignée avec l'axe du cône 14 quand la saillie 18 est dans la lumière 16. A la Fig. 1, elle comprend, après un premier coude, une portion verticale, une portion horizontale perpendiculaire à l'axe de rotation du cône 14 et ladite portion alignée avec l'axe du cône 14. En pratique, l'utilisateur saisit le bras 17 à l'endroit de la portion verticale ou de la portion horizontale perpendiculaire à l'axe du cône. Lorsque la saillie 18 se trouve à l'extrémité arrière de la lumière 16, l'extrémité 19 du bras 17 de trouve en face et très près de la pointe du cône 14. Afin de mieux protéger la pointe du cône 14, l'extrémité 19 peut avoir une forme s'évasant vers la pointe.

Un ressort 20 dont une extrémité est fixée sous le tube 15 et dont l'autre extrémité est fixée sous le bras 17, près de son premier coude, rappelle l'extrémité 19 près de la pointe du cône 14.

A son extrémité avant, la lumière 16 est prolongée vers le bas. Ainsi, quand la saillie 18 se trouve à l'extrémité avant de la lumière 16, il est possible de dégager le bras 17 par rapport au plan de la table en le faisant pivoter sur le côté, la saillie 18 pénétrant alors dans ledit prolongement de la lumière 16.

Pour mettre une bûche sur le plateau 5, en face du cône 14, on tire sur le bras 17 jusqu'à ce que la saillie 18 soit à l'extrémité avant de la lumière 16 et on le fait pivoter sur le côté. Le plateau 5 est ainsi dégagé pour placer la bûche. On ramène alors le bras 17 au-dessus de la table. Sous l'action du ressort 20, la saillie 18 s'engage à nouveau dans la lumière 16 proprement dite et la pointe 19 vient en contact avec la partie de la bûche opposée à la pointe du cône. On met l'appareil en route en maintenant la bûche en place au démarrage. Pendant toute l'opération, l'extrémité 19 du bras 17 va se trouver sur l'axe du cône 14, en face de la pointe de celui-ci et rappelée vers elle par le ressort 20, évitant tout risque pour l'utilisateur d'être accroché par ladite pointe.

Le fait de pouvoir dégager le bras 17 du plan de la table permet également de traiter des bûches de grandes dimensions.

On peut, de plus, prévoir une protection latérale du cône 14 au moyen de deux plaques montées pivotantes sur l'ensemble 13. Lesdites plaques convergent l'une vers l'autre en un point situé en avant de la pointe du cône 14 et divergent ensuite jusqu'à leurs extrémités. Les plaques sont écartées par la bûche elle-même qu'on pousse sur la pointe du cône.

Enfin, la machine peut être équipée d'un système de roulage classique, fixé à la partie supérieure de la paroi arrière de l'ensemble 13, par exemple. Les pieds arrière 12 peuvent alors servir de bras pour véhiculer la machine à la façon d'une brouette.

En variante, le tube 15 peut être fixé à gauche de la table ou même sous le plateau 5.

En variante également, le bras 17, dans sa partie horizontale au-dessus de la table perpendiculaire à l'axe du cône 14, peut être prolongé par un second bras dont une partie adjacente à l'extrémité libre est parallèle à l'axe du cône et montée coulissante dans un tube fixe semblable au tube 15. En pratique, lesdits tubes sont symétriques, par exemple fixés de chaque côté du plateau 5, et les bras forment une seule pièce en forme de portique au-dessus du plateau 5. La partie du bras 17 dans l'alignement de l'axe du cône 14 et comportant l'extrémité de protection 19 est alors supprimée et cette dernière peut être remplacée, par exemple, par un trou borgne dans la partie centrale du portique qui reste forcément dans l'alignement de la pointe du cône 14.

## Revendications

1. Machine de fendage de bois comportant un cône fileté (14) à axe de rotation horizontal tournant au-dessus d'une table, caractérisée en ce qu'elle comporte encore un tube fixe (15), parallèle à l'axe du cône (14), dans lequel est montée coulissante une partie d'un bras (17) dont l'autre partie, coudée, a son extrémité (19) qui fait face à la pointe du cône (14), ladite extrémité (19) se déplaçant entre une position très rapprochée et une position éloignée de la pointe quand le bras (17) coulisse dans le tube (15), un moyen maintenant ladite extrémité (19) sur l'axe du cône (14) lors du coulissement et un moyen ressort (20) rappelant continuellement ladite extrémité (19) dans la position très rapprochée de la pointe.

2. Machine selon la revendication 1, caractérisée en ce que le moyen maintenant l'extrémité (19) du bras (17) sur l'axe du cône (14) pendant le coulissement est constitué par une rainure longitudinale (16) dans une des parois du tube (15) et une saillie (18) sur la partie du bras (17) qui coulisse dans le tube (15), la saillie (18) étant engagée dans la rainure (16).

3. Machine selon la revendication 1 ou 2, caractérisée en ce que la section du tube (15) est carrée et la section du bras 17 est ronde, de diamètre sensiblement égal à la longueur du côté interne de la section du tube (15), ladite rainure (16) étant prolongée perpendiculairement, à son extrémité correspondant à la position la plus éloignée de l'extrémité libre (19) du bras (17) par rapport à la pointe, par une rainure par laquelle la saillie (18) peut rentrer à l'intérieur du tube (15), permettant au bras (17) d'être dégagé sur le côté de la table pour placer les bûches ou en traiter de particulièrement grosses.

4. Machine selon la revendication 1, caractérisée en ce que le moyen maintenant l'extrémité du bras (17) sur l'axe du cône (14) est constitué par un second bras fixé par une extrémité au premier et dont la partie adjacente à l'autre extrémité est parallèle à l'axe du cône et est montée coulissante dans un second tube fixe.

5. Machine selon la revendication 4, caractérisée en ce que les tubes de coulissement des deux bras se trouvent de chaque côté de la table.

## Patentansprüche

1. Holzspaltmaschine mit einem sich drehenden Spaltkegel (14), der eine horizontale Drehachse hat und sich über einen Tisch dreht, dadurch gekennzeichnet, daß sie auch einen festen, rohrförmigen Hohlkörper (15) parallel zur Kegelachse (14) aufweist- in dem gleitbeweglich ein Teil eines Arms (17) angeordnet ist, dessen anderes Teil an seinem Ende (19) gebogen ist, das der Kegelspitze (14) zugewandt ist, daß dieses Ende (19) sich zwischen einer der Spitze am weitesten angenäherten Position und einer abgerückten Position bei der Gleitbewegung des Arms (17) in dem Hohlkörper (15) sich verschieben kann, daß eine Einrichtung, die das Ende (19) auf der Kegelachse (14) während der Gleitbewegung hält, und eine Federeinrichtung (20) vorgesehen ist, die ständig dieses Ende (19) in Richtung der der Spitze am weitesten angenäherten Position beaufschlagt.

2. Maschine nach Anspruch 1 dadurch gekennzeichnet, daß die Einrichtung, die das Ende (19) des Arms (17) auf der Kegelachse (19) während der Gleitbewegung hält, von einer Längsnut (16) in einer der Wände des Hohlkörpers (15) und einem Vorsprung (18) auf dem Teil des Arms (17) gebildet wird, der in dem Hohlkörper (15) verschiebbar ist, wobei der Vorsprung (18) in die Nut (16) eingreift.

3. Maschine nach Anspruch 1 oder 2, dadurch gekennzeichnet, daß der Querschnitt des Hohlkörpers (15) viereckig ist und der Querschnitt des Arms (17) rund ist sowie einen Durchmesser hat, der im wesentlichen gleich der inneren Seitenlänge des Querschnitts des Hohlkörpers (15) ist, daß die Nut (16) in senkrechter Richtung an seinem Ende, das der von dem freien Ende (19) des Arms (17) bezüglich der Spitze am weitest entfernten Position entspricht, um eine Nut verlängert ist, mittels der der Vorsprung (18) in das Innere des Hohlkörpers (15) zurückbewegt werden kann, wodurch ermöglicht wird, daß der Arm (17) auf der Seite des Tisches abgerückt wird, um die Scheite aufzulegen oder besonders dicke Scheite zu bearbeiten.

4. Maschine nach Anspruch 1 dadurch gekennzeichnet, daß die Einrichtung, die das Ende des Arms (17) auf der Kegelachse (14) hält, von einem zweiten Arm gebildet wird, der an einem Ende fest mit dem ersten verbunden ist, und das in der Nähe des anderen Endes vorgehene Teil parallel zur Kegelachse ist und in einem zweiten, ortsfesten, rohrförmigen Hohlkörper gleitbeweglich angebracht ist.

5. Maschine nach Anspruch 4, dadurch gekennzeichnet, daß die Hohlkörper für die Gleitbewegung mit den beiden Armen jeweils auf einer Seite des Tisches vorgesehen sind.

## Claims

1. Wood splitting machine comprising a threaded cone (14) with a horizontal rotation axis revolving above a table, and characterized by the fact that it also contains a fixed tube (15) which is parallel to the cone axis (14) and in which the sliding part of an arm (17) is fixed, whereas the other part of the arm is bent and has its end (19) facing the cone tip (14). This end (19) moves from a position very close to the tip to a position far from it when the arm (17) slides in the tube (15), whereas a device holds the end in question (19) on the cone axis (14) during the sliding and a spring (20) continually returns this end (19) to the position very close to the tip.

2. Machine as per claim 1, characterized by the fact that the device holding the end (19) of the arm (17) on the cone axis (14) during the sliding consists of a longitudinal groove (16) in one of the tube sides (15) and of a protrusion (18) on the part of the arm (17) which slides in the tube (15), whereby the protrusion (18) is engaged in the groove (16).

3. Machine as per claim 1 or 2, characterized by the fact that the tube section (15) is square and the section of the arm (17) is round and has a diameter appreciably equal to the length of the inner side of the tube section (15), whereas the groove (16) is extended, perpendicularly on its end corresponding to the furthest position from the free end (19) of the arm (17) in relation to the tip, by a groove through which the protrusion (18) can return inside the tube (15), thus allowing the arm (17) to be free on the side of the table to place logs or to treat some particularly big ones.

4. Machine as per claim 1, characterized by the fact that the device holding the end of the arm (17) on the cone axis (14) consists of a second arm which is fixed by one end to the first arm, whereas the part of this second arm which is adjacent to the other end is parallel to the cone axis and is fixed in a second fixed tube in which it slides.

5. Machine as per claim 4, characterized by the fact that the sliding tubes of both arms are situated on either side of the table.
